# EUROPÄISCHE PATENTSCHRIFT

(11) **EP 0 279 055 B1**
(45) Veröffentlichungstag und Bekanntmachung des Hinweises auf die Patenterteilung: **17.07.1991**
(21) Anmeldenummer: 87118425.5
(22) Anmeldetag: 12.12.1987
(51) Int. Cl.: A47C 5/04, A47C 4/02, A47C 3/04

(54) **Rohrgestell, insbesondere Stuhl-Rohrgestell**
Tubular framework, particularly for chairs
Bâti tubulaire, notamment pour chaises

(30) Priorität: 08.01.1987 DE 3700321
(43) Veröffentlichungstag der Anmeldung: 24.08.1988
(73) Patentinhaber: VS Vereinigte Spezialmöbelfabriken Verwaltungs-GmbH, D-97941 Tauberbischofsheim (DE)
(72) Erfinder: Müller, Falk, D-6972 Tauberbischofsheim (DE)
(74) Vertreter: Patentanwälte Ruff, Beier, Schöndorf und Mütschele

(56) Entgegenhaltungen:
- US-A- 2 984 291

## Beschreibung

Die Erfindung betrifft ein Rohrgestell, insbesondere ein Möbel-, wie ein Stuhl-Rohrgestell aus Metall, wie Stahl, mit mindestens zwei ineinandergreifend aneinander befestigten Gestell-Abschnitten, von denen einer einen Rohr-Bogenabschnitt mit mindestens einem anschließenden Längs-Abschnitt und einer im Bogenbereich liegenden Öffnung in der Rohrwandung bildet.

Durch die US-A-2984291 ist ein Stuhl-Rohrgestell bekanntgeworden, das in Bogenabschnitten von U-förmigen Seitenteilen Stecköffnungen zum Einführen von Steckschenkeln einer Tischschale aufweist. Diese Stecköffnungen müssen im Übergangsbereich von ineinandergreifend miteinander verbundenen Abschnitten von der Außenseite des Rohrmantels her hergestellt werden. Das genaue Ansetzen, Ausrichten, Führen und Arbeiten des Werkzeuges ist in diesem Fall ohne zusätzliche Hilfsmittel, wie Bohrvorrichtungen, sehr schwierig, wobei das Werkzeug im Bogenbereich sehr leicht verrutschen bzw. abrutschen kann, so daß sich auch beträchtliche Unfallgefahren ergeben.

Es ist ferner ein Stuhl-Rohrgestell bekannt (Mart Stam), bei welchem der bügelförmige Sockelteil zwei durch parallele Schenkel gebildete Anschlußabschnitte aufweist, die im Bereich der Vorderseite des Stuhles nach oben und dann nach hinten gekrümmt verlaufen und sowohl den Sitzteil als auch die Rückenlehne tragen. Zwei seitliche Stützteile, die im oberen Bereich Armlehnen bilden, weisen an ihren unteren Enden die über Bogenabschnitte anschließenden Längsabschnitte auf, die beiderseits seitlich an den Außenseiten der Anschlußabschnitte des Sockelteiles liegen und an diesen in geeigneter Weise befestigt sind. Da auch die Anschlußabschnitte an der Vorderseite des Stuhles über Bogenabschnitte in nach oben verlaufende Stützabschnitte übergehen und diese Bogenabschnitte aus Festigkeitsgründen verhältnismäßig große Krümmungsradien aufweisen müssen, stehen die vorderen Stützabschnitte verhältnismäßig weit vor der effektiven Standfläche des als Fußbügel vorgesehenen Sockelteiles, wo sie für den Benutzer des Stuhles, insbesondere beim Aufstehen und Hinsetzen an Tischen sehr hinderlich sind. Da das vordere Ende der effektiven Standfläche an Bogenabschnitte anschließt, führen diese Bogenabschnitte des weiteren auch zu einem Abrolleffekt, so daß der Stuhl bei entsprechender Belastung leicht nach vorne abrollend kippen kann. Ähnliche Nachteile sind auch bei sogenannten Freischwingern gegeben, wie sie beispielsweise durch die Stuhlkonstruktionen von Mies van der Rohe und Marcel Breuer bekanntgeworden sind, bei welchen allerdings der Sockelteil und der Stützteil aus einem langen Rohr einteilig gebogen sind.

Der Erfindung liegt die Aufgabe zugrunde, ein Rohrgestell der beschriebenen Art zu schaffen, bei welchem die Öffnung im Bogenabschnitt leicht hergestellt werden kann und welches insbesondere bei einfacher Verbindung von Sockelteil und Stützteil eine hohe Festigkeit aufweist sowie in einfacher Weise als in Seitenansicht im wesentlichen T-förmiges, raumsparendes Rohrgestell ausgebildet werden kann.

Diese Aufgabe wird bei einem Rohrgestell der eingangs beschriebenen Art gemäß der Erfindung dadurch gelöst, daß ein von der Öffnung entfernt liegender Einführ-Zugang für ein Werkzeug zur Herstellung der Öffnung vom Inneren des Bogenabschnittes her vorgesehen ist. Dadurch kann das Werkzeug auf besonders einfache Weise sicher geführt und die Öffnung mit hoher Genauigkeit gefertigt werden.

Zweckmäßig ist bei einer an der Krümmungsaußenseite des Bogenabschnittes liegenden Öffnung der anschließende Längs-Abschnitt im wesentlichen geradlinig und insbesondere der Einführ-Zugang durch das vom Bogenabschnitt entfernte Ende dieses Längs-Abschnitts gebildet, so daß keine gesonderte Öffnung als Einführ-Zugang erforderlich ist. Die vom Rohrinnern her hergestellte Öffnung kann als Stecköffnung zur Einführung eines Anschlußabschnittes von außen her ausgebildet sein und für dessen besonders sichere und spielarme, Lagerung annähernd gleiche Innenweite wie der Längs-Abschnitt haben. In diesem Fall ergibt sich eine sichere Werkzeugführung auf verhältnismäßig großer Länge.

Vorteilhaft ist es, wenn der Anschlußabschnitt mit einem im wesentlichen geradlinigen Einsetz-Ende in die an seinen Außenquerschnitt angepaßte Öffnung des Bogenabschnittes eingesetzt ist, die etwa in Verlängerung des Innenquerschnittes des anschließenden Längsabschnittes liegt und deren Querschnitt in Längsrichtung des Längsabschnittes gesehen, im wesentlichen höchstens bis an die Begrenzung von dessen Innenquerschnitt reicht und daß ein Sicherungsglied zur Sicherung der zusammengesetzten Verbindung vorgesehen ist. Der Anschlußabschnitt und der Längsabschnitt liegen also nicht nebeneinander, sondern greifen im wesentlichen fluchtend ineinander, wobei die fluchtend zum Innenquerschnitt des Längsabschnittes liegende Öffnung wenigstens annähernd höchstens so groß wie dieser Innenquerschnitt ist, so daß das Einsetz-Ende nicht nur in den Bereich der Begrenzung der Öffnung, sondern auf größerer Länge bis in den Längsabschnitt eingesteckt werden kann. Die durch den Biegevorgang in ihrer Festigkeit geschwächte Krümmungsaußenseite des Bogenabschnittes wird dabei durch das in sie eingreifende Einsetz-Ende des Sockelteiles wieder verstärkt, so daß in diesem Bereich Festigkeit erreicht wird, die größer ist als das nichtgebogene Rohr.

Es ist denkbar, die Außenquerschnitte des Einsetz-Endes und damit ggf. den in Längsrichtung des Längsabschnittes betrachteten Querschnitt der Öffnung kleiner als den Innenquerschnitt des Längsabschnittes zu wählen, wobei in diesem Fall die Lücken zwischen dem Innenumfang des Längsabschnittes und dem Außenumfang des in diesen eingreifenden Einsetz-Endes mit mindestens einem Reduzierglied, wie einer Reduzierhülse, ausgefüllt werden könne, um einen im wesentlichen spielfreien Eingriff des Einsetz-Endes in den Längsabschnitt zu gewährleisten. Besonders vorteilhaft ist es jedoch, wenn das Einsetz-Ende einen Außenquerschnitt aufweist, der für den im wesentlichen spielfreien Eingriff an den Innenquerschnitt des Längsabschnittes angepaßt ist, wobei eine im wesentlichen ununterbrochen flächige Anlage des Außenumfanges des Einsetz-Endes am Innenumfang des Längsabschnittes besonders vorteilhaft ist, jedoch die Anordnung auch so getroffen werden kann, daß der Außenumfang des Einsetz-Endes nur im Bereich mindestens dreier über seinen Umfang verteilter Zonen, beispielsweise linien- oder punktförmig, am Innenumfang des Längsabschnittes spielfrei anliegt. Bis auf den Fall der ganzflächigen Anlage kann die Grundform des Querschnittes des Einsetz-Endes auch von der entsprechenden Grundform des Längsabschnittes abweichen, wobei die Grundform in beiden Fällen jeweils beispielsweise kreisrund, oval, eckig, wie quadratisch, oder ähnlich sein kann.

Die Öffnung kann, auch wenn sie durch spanabhebende Bearbeitung herzustellen ist, praktisch jeden beliebigen Querschnitt haben, wobei sie zweckmäßig so ausgebildet ist, daß sie über ihren gesamten Umfang nahezu spielfrei am zugehörigen Abschnitt des Einsetz-Endes bzw. des Anschlußabschnittes anliegt. Besonders einfach läßt sich die Öffnung durch Bohren herstellen, wenn sie in Axialansicht kreisrund ist, wobei sie in diesem Fall in Ansicht auf die Krümmungsaußenseite des Bogenabschnittes eine im wesentlichen ovale Form aufweist. Insbesondere bei von der Kreisform abweichende Ausbildung der Öffnung ist ihre Herstellung mit einem Räumwerkzeug denkbar. In allen Fällen kann das Werkzeug sowohl bei Herstellung der Öffnung von der Krümmungsaußenseite des Bogenabschnittes her als auch bei deren Herstellung vom Rohrinneren her in dem Längsabschnitt geführt werden, wobei im letzteren Fall der Längsabschnitt zur Bildung einer Werkzeugführung zweckmäßig über seine gesamte Länge geradlinig ausgebildet ist und mit seinem vom Bogenabschnitt abgekehrten Ende frei endet. Weicht der Werkzeugquerschnitt vom Innenquerschnitt des Längsabschnittes ab, so ist est denkbar, während der Herstellung der Öffnung in den Längsabschnitt eine geeignete Werkzeugführung, beispielsweise eine Bohrbuchse, einzusetzen. Bildet jedoch die Öffnung eine Fortsetzung des Innenquerschnittes des Längsabschnittes, so kann das Werkzeug auf äußerst einfache Weise unmittelbar und präzise am Innenumfang des Längsabschnittes geführt werden, wodurch sich ohne besonderen Aufwand eine äußerst präzise Fertigung ergibt.

Für eine beispielsweise zerlegbare Verbindung zwischen Sockelteil und Stützteil ist es denkbar, daß das Einsetz-Ende mit einem Außengewinde in ein Innengewinde des Längsabschnittes und/oder der Öffnung eingreift, oder daß zur Sicherung der Verbindung mindestens ein federndes Rastglied oder ein lösbares Sicherungsglied, wie ein Querbolzen, vorgesehen ist. In den meisten Fällen jedoch ist, auch zur Erhöhung der Festigkeit, eine unlösbare Verbindung zwischen Sockelteil und Stützteil vorteilhaft, wobei in diesem Fall das Sicherungsglied zweckmäßig durch eine Naht, wie eine Schweiß- oder Lötnaht gebildet ist, die an der Krümmungsaußenseite des Bogenabschnittes entlang der Begrenzung der Öffnung vorgesehen ist und beispielsweise durch eine Schutzgasschweißung hergestellt werden kann. Zusätzlich hierzu oder statt dessen ist es aber auch denkbar, eine Klebeverbindung vorzusehen, die dann auch über die gesamte Länge des Einsetz-Endes reichen kann.

Der, insbesondere gebogene, Sockelteil braucht bei der erfindungsgemäßen Ausbildung nicht unbedingt als Rohr ausgebildet sein, sondern kann auch durch einen Massivstab gebildet sein, wobei er ebenso wie der Stützteil zweckmäßig über seine gesamte Länge durchgehend gleiche Außenquerschnitte aufweist, also durch einen abgelängten Materialabschnitt gebildet ist, der je nach Bedarf gebogen oder geradlinig ist, jedoch keiner weiteren Bearbeitung bedarf. In diesem Fall ist der Außenquerschnitt des Sockelteiles in jedem Fall kleiner als der Innenquerschnitt des Stützteiles, nämlich höchstens so groß wie dieser Innenquerschnitt. Es ist aber auch denkbar, die Außenquerschnitte des Sockelteiles mindestens gleich groß wie die des Stützteiles zu wählen, wobei dann das Einsetz-Ende im Außenquerschnitt entsprechend abzusetzen ist.

Zur Bildung eines standfesten Rohrgestelles, wie es beispielsweise für Stühle benötigt wird, sind zwei seitliche, insbesondere gleiche, Stützteile vorgesehen, die vorzugsweise über einen gemeinsamen, zwei Anschlußabschnitte aufweisenden Sockelteil und/oder über mindestens eine im Abstand von diesem liegende Querverbindung miteinander verbunden sind. Derartige Querverbindungen sind vor allem dann erforderlich, wenn für jeden Stützteil ein gesonderter Sockelteil vorgesehen ist und diese Sockelteile nicht unmittelbar miteinander verbunden sind.

Bei einer sehr formschönen, stabilen und gewichtsmäßig leichten Ausbildung des Erfindungsgegenstandes ist der Sockelteil im wesentlichen U-förmig, wobei seine U-Schenkel die Anschlußabschnitte bilden. Eine besonders gute Standfestigkeit wird erreicht, wenn der über den Bogenabschnitt nach außen vorstehende Teil des Anschlußabschnittes länger als der Längsabschnitt ist und insbesondere in Draufsicht auf den Sockelteil in seiner Längsrichtung über den Stützteil hinausragt. Dies wird noch weiter verbessert, wenn alle Abschnitte des Sockelteiles und/oder die Längsabschnitte in einer einzigen, vorzugsweise zu einer Standebene des Rohrgestelles parallelen Sockelebene liegen.

Durch die erfindungsgemäße Ausbildung ist es des weiteren möglich, das Rohrgestell so auszubilden, daß es mit gleichen oder gleichartigen Rohrgestellen auf engem Raum übereinander stapelbar ist, was besonders im Falle von Sitzmöbeln wesentliche Vorteile mit sich bringt. Dies kann in einfacher Weise dadurch erreicht werden, daß der außerhalb der Öffnung liegende Teil des Anschlußabschnittes gegenüber dem Einsetz-Ende insbesondere etwa achsparallel und/oder mindestens etwa um die halbe Querschnittsweite des Stützteiles bzw. des Sockelteiles, vorzugsweise nach innen, versetzt ist. Ist in diesem Fall das Einsetz-Ende nicht mindestens etwa um die volle Querschnittsweite des Stützteiles bzw. des Sockelteiles nach außen versetzt, so ist es zur Erzielung der Stapelbarkeit zweckmäßig, wenn der Längsabschnitt gegenüber benachbarten Abschnitten des Stützteiles und/oder des Sockelteiles quer zur Bogenebene des Bogenabschnittes mindestens um den fehlenden Teil der genannten Querschnittsweite gegenüber den benachbarten Abschnitten nach innen versetzt ist, so daß der Sockelteil des jeweils auf das darunter liegende Rohrgestell zu stapelnden Rohrgestelles zwischen den Längsabschnitten des unteren Rohrgestelles über dessen Sockelteil eingeschoben werden kann, bis die in einer gemeinsamen Ebene liegende, jeweils vom zugehörigen Bogenabschnitt nach oben ragenden Stützabschnitte der Stützteile wenigstens annähernd aneinander anliegen.

In jedem Fall ist es vorteilhaft, wenn der Versatz der Abschnitte gegeneinander durch relativ kurze, S-förmig gekrümmte Übergangsabschnitte erreicht wird. Im Falle des Sockelteiles reicht dieser Übergangsabschnitt zwischen Einsetz-Ende und dem übrigen Anschlußabschnitt zweckmäßig bis unmittelbar an die Öffnung, wobei er eine Länge haben kann, die etwa der doppelten Querschnittsweite des Sockelteiles, also im Falle von dessen Herstellung aus einem zylindrischen Rohr etwa dessen doppelten Durchmesser entspricht, jedoch auch demgegenüber kleiner oder größer sein kann. Im Falle des Stützteiles reicht der Übergangsabschnitt zweckmäßig nicht, wie auch denkbar, über das eine oder das andere Ende des Bogenabschnittes hinaus, sondern er liegt zwischen diesen Enden, wobei es besonders vorteilhaft ist, wenn er sich nahezu bis an beide Enden des Bogenabschnittes erstreckt. Der Bogenabschnitt ist also bei einer solchen Ausbildung außer um seine Bogenachse auch quer zu seiner Bogenebene gekrümmt.

Bei einer vorteilhaften Ausführung besteht der Stützteil beispielsweise aus einem Rohr von 28 mm Durchmesser mit 1,5 mm Wandstärke, so daß die Krümmungsaußenseite des Bogenabschnittes zur Herstellung der Öffnung mit einem durch den Längsabschnitt eingeführten Bohrer von 25 mm Durchmesser durchbohrt werden kann. Der, aus Rohr gleichen Außendurchmessers wie der Bohrer bzw. wie der Innendurchmesser des Stützteiles bestehende, Sockelteil kann dann durch das entstandene, genau passende gebohrte ovale Loch mühelos von der Krümmungsaußenseite her in den Bogenabschnitt des Stützteiles eingesteckt werden. Die Verbindungsstelle kann dann mit einer von oben kaum sichtbaren Naht kostengünstig schutzgasgeschweißt oder gelötet werden. Die lange Schweißstelle und das Ineinanderstecken der Rohre ergibt eine optimale Festigkeit für diese hochbeanspruchte Verbindungsstelle, die hinsichtlich ihrer Charakteristika mit der Verbindung zwischen einem Baumstamm und einem zugehörigen Ast verglichen werden kann. Im Falle der Verwendung des Rohrgestelles als Stuhl-Rohrgestell ist die Bewegungsfreiheit für die Beine und die Füße des Benutzers in keiner Weise eingeschränkt und der beschriebene Abroll-Effekt völlig vermieden, da der Sockelteil den rückwärtigen Teil des Rohrgestelles bildet, während die frei endenden Längsabschnitte der Stützteile vordere Verlängerungen des Sockelteiles darstellen. Des weiteren ergibt sich ein sehr kompakter und damit platzsparender Aufbau des Rohrgestelles, das bei ansprechender Form stabil und kostengünstig sowie stapelbar herzustellen ist.

Diese und weitere Merkmale von bevorzugten Weiterbildungen der Erfindung gehen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein können. Ausführungsbeispiele der Erfindung sind in den Zeichnungen dargestellt und werden im folgenden näher erläutert. In den Zeichnungen zeigen:
- Fig. 1: ein erfindungsgemäßes, stapelbares Stuhl-Rohrgestell in Seitenansicht,
- Fig. 2 und 3: das Rohrgestell gemäß Fig. 1 in Draufsicht und Vorderansicht,
- Fig. 4: einen Ausschnitt der Fig. 1 in vergrößerter und geschnittener Darstellung,
- Fig. 5: eine weitere Ausführungsform in einer Darstellung entsprechend Fig. 2,
- Fig. 6: das Rohrgestell gemäß Fig. 5 in einer ausschnittsweisen Darstellung entsprechend Fig. 3,
- Fig. 7: eine weitere Ausführungsform in einer Darstellung entsprechend Fig. 2,
- Fig. 8: das Rohrgestell gemäß Fig. 7 in einer ausschnittsweisen Darstellung entsprechend Fig. 3,
- Fig. 9: einen Ausschnitt der Fig. 8 in vergrößerter Darstellung,
- Fig. 10 bis 12: geschnittene Seitenansicht des Verbindungsbereiches, die bevorzugte Varianten des Anschlusses zeigen,
- Fig. 13: den unteren Abschnitt eines Stuhlgestells in teilgeschnittener Seitenansicht und
- Fig. 14: eine perspektivische Ansicht eines Tischgestells.

Wie die Fig. 1 bis 4 zeigen, weist ein erfindungsgemäßes, für einen stapelbaren Stuhl 2 vorgesehenes Rohrgestell 1, das wenigstens teilweise aus nichtmetallischen Werkstoffen, wie Kunststoff, bevorzugt aber aus Stahlrohr bestehen kann, im wesentlichen nur drei gesonderte Gestellteile sowie ggf. einen Sitztragbügel, nämlich einen Sockelteil 3 und zwei spiegelsymmetrisch beiderseits einer vertikalen Mittelebene liegende Stützteile 4 auf, die zu einem in sich formstabilen Gestell starr miteinander verbunden sind.

Der Sockelteil 3 ist durch einen in Draufsicht im wesentlichen U-förmigen, den rückwärtigen Teil des Rohrgestelles 1 bildenden, gebogenen Rohrbügel gebildet. Seine zur Vorderseite des Rohrgestelles 1 ausragenden U-Schenkel bilden annähernd parallele Anschlußabschnitte 5, deren vordere Enden bis an die Vorderseite des Rohrgestelles 1 reichen. Der über teilkreisförmig gekrümmte Übergangsabschnitte an die Anschlußabschnitte anschließende U-Quersteg zur Rückseite des Rohrgestelles 1 hin liegt und in einer gemeinsamen Ebene mit den Anschlußabschnitten 5 vorgesehen ist, bildet eine Querverbindung des Sockelteiles 3, derart, daß alle Abschnitte des Sockelteiles 3 in einer gemeinsamen, zur Standebene des Rohrgestelles 1 parallelen Ebene vorgesehen sind. Etwa im Bereich der Mitte ihrer Länge, insbesondere demgegenüber geringfügig nach vorne versetzt, gehen die Anschlußabschnitte 5 über in in Draufsicht S-förmig gekrümmte Übergangsabschnitte 7 in vordere Einsetz-Enden 6 über, die um ein geringes Spielmaß mehr als der Rohrdurchmesser des Sockelteiles 3 nach außen versetzt sind. Die beiderseits des Übergangsabschnittes 7 liegenden Teile jedes Anschlußabschnittes 5 liegen achsparallel zueinander und divergierend gegenüber dem gegenüberliegenden Anschlußabschnitt 5 zu ihren vorderen Enden um einen kleinen Winkel von beispielsweise etwa 1°.

Jeder Stützteil 4 weist einen unteren, in der Ebene des Sockelteiles 3 liegenden, geradlinigen und frei nach vorne ausragenden Längsabschnitt 9 auf, dessen Länge nur etwa halb so groß wie die Länge des über ihn nach hinten überstehenden Teiles des Anschlußabschnittes 5 ist und der koaxial zum zugehörigen Einsetz-Ende 6 liegt. Das hintere Ende des Längsabschnittes 9 geht über einen Bogenabschnitt 10 in einen nach oben ragenden, über seine gesamte Länge geradlinigen Stützabschnitt 13 über, wobei die konvexe Krümmungsaußenseite 11 zur Rückseite und die davon abgekehrte konkave Krümmungsinnenseite 12 zur Vorderseite des Rohrgestelles 1 hin liegt. Der Bogenwinkel des bogenabschnittes 10 ist kleiner als 90° gewählt, so daß die Stützabschnitte 13 unter einem spitzen Winkel nach hinten geneigt sind, jedoch in Draufsicht gemäß Fig. 2 nicht bis zum rückwärtigen Ende des Sockelteiles 3 reichen. Sämtliche Abschnitte des Stützteiles 4 können in einer gemeinsamen Ebene liegen, wobei jedoch zweckmäßig die Stützabschnitte 13, ausgehend von den Bogenabschnitten 10, unter einem kleinen Winkel nach innen geneigt sind.

Die Krümmungsaußenseite 11 des Bogenabschnittes 10 des jeweiligen Stützteiles 4 ist über einen gegenüber der Hälfte von dessen Höhenerstreckung kleineren und an ihr unteres Ende anschließenden Bereich von einer bohrungsartigen Öffnung 14 durchsetzt, die in Längsrichtung des Längsabschnittes 9 gesehen höchstens bis an dessen Außenquerschnitts-Begrenzung reicht, nämlich deckungsgleich zum Innendurchmesser des Längsabschnittes 9 liegt. Diese Öffnung 14 ist vom freien Ende 16 des Längsabschnittes 9, also von der Innenseite der Rohrwandung her hergestellt, wobei das Werkzeug im Längsabschnitt 9 exakt geführt wird. In die aufgrund der Bogenform des Bogenabschnittes 10 in Ansicht ovale Öffnung 14 ist das zugehörige Einsetz-Ende 6 des Sockelteiles 3 nahezu spielfrei derart eingesteckt, daß sein vorderes Ende im wesentlichen bündig mit dem vorderen Ende 16 des Längsabschnittes 9 abschließt und der Übergangsabschnitt 7 bis nahezu an die Öffnung 14 reicht. Entlang der Begrenzung der Öffnung 14 ist der Anschlußabschnitt 5 mit einem Sicherungsglied 15 gesichert, das im dargestellten Ausführungsbeispiel eine Schweißnaht ist, die nach oben praktisch vollständig verdeckt ist, da der Längsabschnitt 9 um seine Wandungsstärke im Bereich der Öffnung 14 über den Außenumfang des Anschlußabschnittes 5 vorsteht und dadurch eine einspringende Eckzone bildet, in welche die Schweißnaht nahezu unsichtbar gelegt werden kann. Der mittlere Krümmungsradius des Bogenabschnittes 10 entspricht zweckmäßig etwa dem Dreifachen der Querschnittsweite bzw. des Rohrdurchmessers des Stützteiles 4. Die Längsabschnitte 9 der Stützteile 4 liegen durch die beschriebene Ausbildung in der Sockelebene 17 des Sockelteiles 3. Damit der Sockelteil 3 nicht unmittelbar auf dem Boden aufsteht, ist am vorderen Ende jedes Längsabschnittes 9 ein beispielsweise aus Kunststoff bestehender Standklotz 21 befestigt, der geringfügig über die Unterseite des Längsabschnittes 9 vorsteht und zweckmäßig gleichzeitig eine vordere Endkappe zum Abdecken des vorderen Endes des Längsabschnittes 9 bildet. An den rückwärtigen Enden der Anschlußabschnitte 5 sind ebenfalls Standklötze 22 vorgesehen.

Zwischen den Stützabschnitten 13 der beiden Stützteile 4 ist ein Sitz eingesetzt, der z.B. auf einer eine Querverbindung 19 zwischen den Stützabschnitten schaffenden U- oder rahmenförmigen Bügel gebildet ist. Im dargestellten Ausführungsbeispiel ist die Querverbindung 19 ausschließlich durch einen, beispielsweise als Kunststoff-Formteil ausgebildeten, Sitzteil des Stuhles 2 gebildet. Die Stützabschnitte 13 stehen nach oben über diese Querverbindung 19 vor, wobei ihre oberen Enden Steckzapfen 18 bilden, auf welche eine weitere Querverbindung 20 aufgesteckt ist, die im dargestellten Ausführungsbeispiel durch eine, beispielsweise als Kunststoff-Formteil ausgebildete, Rückenlehne des Stuhles 2 gebildet ist. Der Sitzteil und die Rückenlehne sind in Fig. 2 nicht dargestellt, wobei der Sitzteil in Draufsicht über die vorderen Enden der Stützteile 4 vorstehen kann, während die Rückenlehne in Draufsicht annähernd bis an das rückwärtige Ende des Sockelteiles 3 reicht.

In den Fig. 5 bis 9 sind für einander entsprechende Teile die gleichen Bezugszeichen wie in den Fig. 1 bis 4, jedoch in den Fig. 5 und 6 mit dem Index "a" und in den Fig. 7 bis 9 mit dem Index "b" verwendet.

Bei der Ausführungsform nach den Fig. 5 und 6 handelt es sich um ein nichtstapelbares Rohrgestell 1a, bei welchem die Anschlußabschnitte 5a des Sockelteiles 3a über ihre gesamte Länge durchgehend geradlinig sind, derart, daß die Einsetz-Enden fluchtend zum jeweils zugehörigen übrigen Anschlußabschnitt 5a liegen und jeder Stützteil 4a durchgehend in einer gemeinsamen Ebene mit dem zugehörigen Anschlußabschnitt 5a vorgesehen ist.

In den Fig. 7 bis 9 ist eine besonders vorteilhafte, stapelbare Ausführungsform eines Rohrgestelles 1b dargestellt, bei welchem die Einsetz-Enden 6b der Anschlußabschnitte 5b zwar nach außen versetzt liegen, jedoch das Maß dieses Versatzes gegenüber dem auf der anderen Seite des jeweiligen Übergangsabschnittes 7b vorgesehenen Teil des zugehörigen Anschlußabschnittes 5b nur etwa der Hälfte des Rohrdurchmessers des Sockelteiles 3b entspricht, so daß sich für die Übergangsabschnitte 7b wesentlich geringere Krümmungen als bei der Ausführungsform nach den Fig. 1 bis 4 ergeben. Um trotzdem die Stapelbarkeit zu erreichen, sind die Stützabschnitte 13b der Stützteile 4b gegenüber dem jeweils zugehörigen längsabschnitt 9b etwa um das gleiche Maß nach außen versetzt, derart, daß auch in diesem Fall die Stützabschnitte 13b in Draufsicht gemäß Fig. 7 mindestens um den Rohrdurchmesser des Sockelteiles 3b bzw. des Stützteiles 4b gegenüber den hinter den Bogenabschnitten 10b freiliegenden Teilen der Anschlußabschnitte 5b nach außen versetzt sind. Die hierfür erforderliche Kröpfung der Stützteile 4b liegt ausschließlich im Bereich des jeweils zugehörigen Bogenabschnittes 10b, derart, daß dieser in Seitenansicht entsprechend Fig. 1 teilkreisförmig ausgebildete bogenabschnitt 10b sowohl in Draufsicht gemäß Fig. 7 als auch in Vorderansicht gemäß den Fig. 8 und 9 S-förmig gekrümmt ist und in Draufsicht gemäß Fig. 7 praktisch spiegelsymmetrisch zum zugehörigen Übergangsabschnitt 7b des Sockelteiles 3b liegt.

Fig. 10 zeigt eine Ausführung, bei der bei im übrigen gleiche Ausbildung das Einsetz-Ende 6 aus einem geraden Rohrabschnitt besteht, dessen Außendurchmesser im wesentlichen dem Innendurchmesser des Längsabschnittes 9, d.h. des Stützteiles 4 und des Sockelteils 3 entspricht. Stützteil und Sockelteil können also gleiche Rohrquerschnitte haben, und das Einsetz-Ende 6 ragt durch die Öffnung 14, deren Querschnitt dem Außendurchmesser des Einsatz-Endes 6 entspricht, hindurch sowohl in den Längsabschnitt 9 als auch in einen im wesentlichen geradlinigen Abschnitt 30 des Sockelteils hinein. Die an den Bogenabschnitt 10 angrenzende Stirnfläche 31 des Stützteils 3 ist in seiner Form der gekrümmten Außenfläche des Bogenabschnittes 10 angepaßt, so daß sich ein optisch wie festigkeitsmäßig idealer Übergang ergibt. Das Einsetz-Ende 6 ist durch die beschriebenen Sicherungsmaßnahmen gegen Verdrehung und/oder Verschiebung gesichert. Zusätzlich zu dem Vorteil, daß beide miteinander zu verbindenden Teile gleiche Rohrquerschnitte haben können, ist es möglich, das Einsetz-Ende aus einem besonders starken Rohr auszuführen, das nicht nur die Verbindungsstelle besonders sicher macht, sondern auch die angrenzenden Abschnitte der beiden übrigen Teile.

In Fig. 11 ist eine Ausführung gezeigt, bei der in das Stützteil 4 im Bogenabschnitt 10 ein gebogenes Verstärkungsrohr 32 eingesetzt ist. Dieses wird normalerweise vor dem Biegen eingebracht und sorgt dafür, daß die insbesondere bei einem Stuhlgestell besonders belastete untere Krümmung der Seitenstütze versteift wird. Bei im übrigen gleicher Ausführung, wie anhand von Fig. 10 beschrieben, hat das als unabhängiges Rohrstück ausgeführte Einsetz-Ende 6 einen Abschnitt mit größerem Durchmesser, der in den Längsabschnitt 30 des Stützteils 3 passend eingreift sowie einen im Durchmesser reduzierten Abschnitt 33, der durch eine entsprechend im Durchmesser verringert Öffnung 14 im Bogenabschnitt 10 hindurchreicht und dem Inneren des Einsatzrohres 32 angepaßt ist. Hier entsteht der kombinierte Vorteil, daß eine Verbindung auch bei Verwendung eines Verstärkungseinsatzes möglich ist, ohne daß das Stützteil einen zu geringen Rohrdurchmesser bekommen müßte und außerdem kann die Größe der Öffnung 14 entsprechend verringert werden, so daß dadurch keine Schwächung auftritt.

Fig. 12 zeigt eine Ausführung, bei der ebenfalls für Stützteil 4 und Sockelteil 3 gleiche Rohrquerschnitte verwendet werden können. In diesem Fall ist das Einsetz-Ende 6 aus dem Material des Sockelteils 3 gebildet, jedoch im Querschnitt so abgesetzt, daß es in dem Innendurchmesser des Stützteils 4 im Bereich des Längsabschnittes 9 hineinpaßt. Der Übergang vom größeren Durchmesser des Stützteils 3 zum geringeren Durchmesser des Einsetz-Endes 6 ist so gestaltet, daß der sich an die Kontur des Bogenabschnittes 10 anpaßt, so daß, ebenso wie bei den Ausführungen nach Fig. 10 und 11 die Stirnfläche 31, die entstehende Schulter 35 einen Anschlag bildet, die die gegenseitige Festlegung sichert und vereinfacht. Ebenso tritt wie bei beiden vorher beschriebenen Ausführungsformen der Vorteil auf, daß das Rohr im wesentlichen glatt durch verläuft und kein Versatz um eine Rohrwandstärke auftritt.

In Fig. 13 ist eine Ausführungsform eines Stuhlgestells gezeigt, bei der die Stütze nach Art eines umgekehrten, schrägen Y in zwei kufenartige Beine nach vorn und hinten ausläuft. Während die Stütze 4 auch hier hockeyschlägerartig nach vorn verläuft, ist der Sockelteil 3 für jede Stuhlseite gesondert ausgeführt und hat eine Hakenform, d.h. die Form eines um mehr als 90° gebogenen Rohres. Es dringt durch eine Öffnung 14 im Bogenabschnitt 10 der Stütze 4 und paßt sich ins Innere der Stütze ein. In diesem Fall kann der Anschlußabschnitt auch leicht gebogen sein, um das Einführen zu erleichtern. Es ist auch die umgekehrte Ausführung möglich, bei der die Stütze 4 um mehr als 90° nach hinten abgebogen ist und der Sockelteil 3 die Form eines entsprechend weniger gebogenen Abschnittes hat (Bumerang-Form). In diesem Fall ist die Schaffung eines geraden Anschlußabschnittes und die Lage der Öffnung 14 besonders problemlos, weil die Öffnung in dem stark gekrümmten Abschnitt des Stützteils 4 liegen kann.

Fig. 14 zeigt ein Tischgestell, bei dem die Tischbeine nach Art der Stützteile der bisher beschriebenen Ausführungen ausgebildet sind. Die Stützteile 4 haben auf der vorn dargestellten Seite jeweils eine Hockeyschläger-Form. In ihrem Bogenabschnitt 10 sind die Öffnungen 14 vorgesehen und die beiden Längsabschnitte 9 sind aufeinander zu gerichtet, so daß die Tischbeine schräg nach außen weisen. Durch die Öffnungen 14 ragen Einsetz-Enden 6 einer rohrrahmenartigen Tischzarge, die das Sockelteil 3 bildet. Hier könnte statt eines Rohres auch ein Vollmaterial, z.B. aus Holz, verwendet werden. Die Befestigung kann durch Schweißpunkte, Schrauben oder Nieten 38 erfolgen. Der Sockelteil 3 ragt aus den gerade abgeschnittenen Stirnflächen 39 jedes Stützteils hinaus, so daß sich ein geschlossener Rahmen bildet.

Bei dem in der perspektivischen Darstellung hinten dargestellten Beinpaar sind beide Tischbeine aus einem gemeinsamen Rohrstück hergestellt, in dem der Längsabschnitt 9 zwischen zwei Bogenabschnitten 10 verläuft, in denen jeweils eine Öffnung 14 vorgesehen ist. Bei dieser Ausführung ist es möglich, die Tischzarge dadurch herzustellen, daß das Sockelteil 3 U-förmige Bügel bildet, die in die Öffnungen 14 eingesteckt werden und zusammen mit dem in Längsrichtung des Tisches verlaufenden Längsabschnitt 9 eine zusammengesetzte Tischzarge bilden.

Aus den vorstehenden bevorzugten Ausführungsbeispielen geht hervor, daß die erfindungsgemäße Verbindung zwischen den Rohren bzw. einem Rohr und einem anderen Bauteil sehr vielseitig anwendbar ist. Der bevorzugte Einsatz liegt in der Möbelbranche, jedoch sind auch andere Verbindungen damit einfach und vorteilhaft herzustellen. Gegenüber anderen Verbindungsmethoden ist vor allem das sehr gefällige Aussehen hervorzuheben, da die Verbindungsstelle nahezu unsichtbar bleibt und auch die statischen Eigenschaften sind ausgezeichnet, weil jeweils das Einsetz-Ende eine Versteifung des Verbindungsabschnittes mit sich bringt und auch die notwendige Öffnung durch dieses Einsetz-Ende wiederum verschlossen und versteift wird. Dabei können die in der Beschreibung und in den Ansprüchen als Sockelteil und Stützteil bezeichneten, miteinander zu verbindenden Teile die unterschiedlichsten Ausbildung und Funktionen haben, wie auch aus Fig. 14 zu erkennen ist.

## Patentansprüche

1. Rohrgestell, insbesondere Möbel-, wie Stuhl-Rohrgestell (1) aus Metall, wie Stahl, mit mindestens zwei ineinandergreifend aneinander befestigten Gestell-Abschnitten, von denen einer einen Rohr-Bogenabschnitt (10) mit mindestens einem anschließenden Längs-Abschnitt (9) und einer im Bogenbereich liegenden Öffnung (14) in der Rohrwandung bildet, dadurch gekennzeichnet, daß ein von der Öffnung (14) entfernt liegender Einführ-Zugang für ein Werkzeug zur Herstellung der Öffnung (14) vom Inneren des Bogenabschnittes (10) her vorgesehen ist.

2. Rohrgestell nach Anspruch 1, dadurch gekennzeichnet, daß bei einer an der Krümmungsaußenseite (11) des Bogenabschnittes (10) liegenden Öffnung (14) der anschließende Längs-Abschnitt (9) im wesentlichen geradlinig und insbesondere der Einführ-Zugang durch das vom Bogenabschnitt (10) entfernte Ende (16) dieses Längs-Abschnitts (9) gebildet ist, wobei vorzugsweise die Öffnung (14) als Stecköffnung zur Einführung eines Anschlußabschnittes (5) von außen ausgebildet ist und/oder annähernd gleiche Innenweite wie der Längs-Abschnitt (9) hat.

3. Rohrgestell nach Anspruch 1 oder 2, dadurch gekennzeichnet, daß mindestens ein Sockelteil (3) mit wenigstens einem Längs-Anschlußabschnitt (5) jeweils an einem etwa parallelen Längs-Abschnitt (9) mindestens eines Rohr-Stützteiles (4) befestigt ist, dessen Längs-Abschnitt (9) im Bereich der Verbindung mit dem Sockelteil (3) in einen gekrümmten Rohr-Bogenabschnitt (10) mit einer Krümmungsinnen- und einer Krümmungsaußenseite (12, 11) übergeht, über dessen Krümmungsaußenseite (11) der Anschlußabschnitt (5) vorsteht, wobei der Anschlußabschnitt (5) mit einem im wesentlichen geradlinigen Einsetz-Ende (6) in eine an seinen Außenquerschnitt angepaßte Öffnung (14) in der Krümmungsaußenseite (11) des Bogenabschnittes (10) eingesetzt ist, die etwa in Verlängerung des Innenquerschnittes des Längs-Abschnittes (9) liegt und deren Querschnitt - in Längsrichtung des Längs-Abschnittes (9) gesehen - im wesentlichen höchstens bis an die Begrenzung von dessen Innenquerschnitt reicht und wobei ferner vorzugsweise ein Sicherungsglied (15) zur Sicherung der zusammengesetzten Verbindung vorgesehen ist, das beispielsweise durch eine Naht, wie eine Schweiß- oder Lötnaht gebildet ist.

4. Rohrgestell nach einem der vorhergehenden Ansprüche, dadurch gekennzeichnet, daß ein in die Öffnung (14) und den anschließenden Längs-Abschnitt (9) eingesetztes Einsetz-Ende (6) einen Außenquerschnitt aufweist, der für den im wesentlichen spielfreien Eingriff an den Innenquerschnitt des Längs-Abschnitts (9) angepaßt ist, daß vorzugsweise die achsgleich zum Innenquerschnitt des Längs-Abschnitts (9) liegende Öffnung (14) mit ihrem Querschnitt eine Fortsetzung dieses Innenquerschnittes bildet und insbesondere die Außenquerschnitte des Einsetz-Endes (6) gleich diesem Innenquerschnitt sind, daß vorzugsweise die Öffnung (14) in Axialansicht kreisrund ausgebildet bzw. durch eine Bohrung gebildet und insbesondere der bis zu seinem offenen Ende durchgehend geradlinige Längs-Abschnitt (9) als Werkzeugführung vorgesehen ist und daß vorzugsweise das Einsetz-Ende (6) über eine Länge in den Längs-Abschnitt (9) eingreift, die dem Mehrfachen von dessen Querschnittsweite entspricht, wobei die Endfläche des Einsetz-Endes (6) insbesondere annähernd bündig mit dem Ende (16) des Längs-Abschnittes (9) abschließt.

5. Rohrgestell nach einem der vorhergehenden Ansprüche, dadurch gekennzeichnet, daß ein insbesondere gebogener Sockelteil (3) bzw. mit diesem verbundener Stützteil (4) über seine Erstreckung durchgehend gleiche Querschnitte aufweist bzw. durch ein Rohr gebildet ist, daß insbesondere an das vom anschließenden Längs-Abschnitt (9) abgekehrte Ende des Bogenabschnittes (10) ein Stützabschnitt (13) anschließt, daß vorzugsweise zwei seitliche, insbesondere gleiche bzw. spiegelsymmetrische, Stützteile (4) vorgesehen sind, die über einen gemeinsamen, zwei Anschlußabschnitte (5) aufweisenden Sockelteil (3) und/oder über mindestens eine im Abstand von diesem liegende Querverbindung (19 bzw. 20) miteinander verbunden sind, daß vorzugsweise der Sockelteil (3) im wesentlichen U-förmig ist, ein U-Schenkel einen Anschlußabschnitt (5) bildet und insbesondere der über den Bogenabschnitt (10) nach außen vorstehende Teil des Anschlußabschnittes (5) länger als der Längs-Abschnitt (9) ist bzw. in Draufsicht auf den Sockelteil (3) in seiner Längsrichtung über den Stützteil (4) hinausragt und daß vorzugsweise im wesentlichen alle Abschnitte des Sockelteiles (3) und/oder der Längs-Abschnitt (9) des jeweiligen Stützteiles (4) in einer einzigen, insbesondere zu einer Standebene des Rohrgestelles parallelen, Sockelebene (17) liegen bzw. daß der außerhalb der Öffnung (14) liegende Teil des Anschlußabschnittes (5) gegenüber dem Einsetz-Ende (6) Insbesondere etwa achsparallel und/oder mindestens etwa um die halbe Querschnittsweite des Stützteiles (4) bzw. des Sockelteiles (3), insbesondere nach innen, versetzt ist, wobei vorzugsweise das Einsetz-Ende (6) des Sockelteiles (3) über einen etwa S-förmig gekrümmten Übergangsabschnitt (7) an den übrigen Anschlußabschnitt (5) anschließt und der Übergangsabschnitt (7) insbesondere bis unmittelbar an die Öffnung (14) reicht und/oder eine Länge hat, die etwa der doppelten Querschnittsweite des Sockelteiles (3) entspricht.

6. Rohrgestell nach einem der vorhergehenden Ansprüche, dadurch gekennzeichnet, daß der Bogenabschnitt (10) um seine Bogenachse bzw. in seiner Bogenebene über einen von 90° abweichenden, insbesondere kleineren Bogenwinkel, gekrümmt ist und daß vorzugsweise der Sockelteil (3) den rückwärtigen Teil des Rohrgestelles (1) bildet.

7. Rohrgestell nach einem der vorhergehenden Ansprüche, dadurch gekennzeichnet, daß der anschließende Längs-Abschnitt (9b) gegenüber benachbarten Abschnitten des Stützteiles (4b) und/oder des Sockelteiles (3b) quer zur Bogenebene des Bogenabschnittes (10b), insbesondere mindestens etwa um die halbe Querschnittsweite des Stützteiles (4b) bzw. des Sockelteiles (3b) und/oder nach innen, versetzt ist und daß vorzugsweise der Stützteil (4b) in Nähe, insbesondere zwischen den Enden, des Bogenabschnittes (10b) außer um dessen Bogenachse auch quer zu seiner Bogenebene gekrümmt ist, wobei insbesondere die Querkrümmung etwa über den Bogenwinkel des Bogenabschnittes (10b) reicht und/oder in Längsansicht auf den Längs-Abschnitt (9b) etwa S-förmig ist.

8. Rohrgestell nach einem der vorhergehenden Ansprüche, dadurch gekennzeichnet, daß ein Stützteil (4) an der vom anschließenden Längs-Abschnitt (9) abgekehrten Seite des Bogenabschnittes (10) frei endet und insbesondere der etwa geradlinige bzw. quer zur Bogenebene geringfügig nach innen geneigte Stützabschnitt (13) mit seinem oberen Ende einen Steckzapfen (18) für einen zu tragenden Teil (20) bildet, daß vorzugsweise zwischen den beiden Stützteilen (4) ein insbesondere nach vorne über die Längs-Abschnitte (9) vorstehender und/oder die zugehörige Querverbindung (19) bildender Sitzteil vorgesehen und insbesondere an den oberen Enden der Stützabschnitte (13) eine weitere Querverbindung (20), wie eine Rückenlehne, befestigt ist und daß vorzugsweise der, eine U-förmige Standkufe bildende, Sockelteil (3) im Verbindungsbereich im wesentlichen ungekröpft verläuft sowie das, seitliche Stuhlstützen bildende, Stützteil (4) im wesentlichen um die Querschnittsbreite des Sockelteiles (3) nach außen versetzt abgekröpft ist.

9. Rohrgestell nach einem der vorhergehenden Ansprüche, dadurch gekennzeichnet, daß ein in die Öffnung (14) eingreifendes Einsetz-Ende (6) ein ggf. im Querschnitt abgesetzter Rohrabschnitt ist, der in einen Anschlußabschnitt (5) eingesteckt ist, bzw. daß die an den Bogenabschnitt (10) angrenzende Stirnfläche des Anschlußabschnittes der Form der Krümmungsaußenseite (11) des Bogenabschnittes (10) angepaßt ist, daß vorzugsweise das Einsetz-Ende (6) in das Innere eines im Bereich des Bogenabschnittes (10) eingesetzten Versteifungsrohres (32) eingreift und daß vorzugsweise das Einsetz-Ende (6) gegenüber den weiteren Sockelteilen (3) im Querschnitt insbesondere um die Wandstärke des Längs-Abschnittes (9) verringert ist, wobei insbesondere der Verlauf des Überganges zwischen den unterschiedlichen Durchmessern der Form der Krümmungsaußenseite (11) des Bogenabschnittes (10) angepaßt ist.

10. Rohrgestell nach einem der vorhergehenden Ansprüche, dadurch gekennzeichnet, daß ein Stützteil (4) ein Tischbein bildet, in dessen anschließenden Längs-Abschnitt (9) mindestens ein Einsetz-Ende (6) eines eine Tischzarge bildenden Rahmen- bzw. Sockelteiles (3) eingreift.

11. Rohrgestell nach einem der vorhergehenden Ansprüche, dadurch gekennzeichnet, daß ein Einsetz-Ende (6) durch den anschließenden Längs-Abschnitt (9) hindurch und an mindestens einer von dessen Enden aus einer stirnseitig oder in einem Bogenabschnitt (10) vorgesehenen Öffnung (14) hinausragt.

## Claims

1. Tubular frame, particularly a furniture, such as a chair tubular frame (1) made from metal, such as steel, with at least two interengaging frame portions fixed to one another, whereof one forms a tubular arcuate portion (10) with at least one connected longitudinal portion (9) and another forms an opening (14) in the tube wall located in the arcuate area, characterized in that an insertion access remote from the opening (14) is provided for a tool for producing the opening (14) from the interior of the arcuate portion (10).

2. Tubular frame according to claim 1, characterized in that in the case of an opening (10) located on the curvature outside (11) of the arcuate portion (10) the connecting longitudinal portion (9) is substantially linear and in particular the insertion access formed by the end (16) of said longitudinal portion (9) remote from the arcuate portion (10) and preferably the opening (14) is constructed as a plug-in opening for inserting a connecting portion (5) from the outside and/or has approximately the same inside diameter as the longitudinal portion (9).

3. Tubular frame according to claims 1 or 2, characterized in that at least one base portion (3) with at least one longitudinal connecting portion (5) is in each case fixed to an approximately parallel longitudinal portion (9) of at least one tube support part (4), whose longitudinal portion (9) passes in the vicinity of the connection to the base part (3) into a curved tube arcuate portion (10) with a curvature inside and outside (12, 11), over whose curvature outside projects the connecting portion (5), the latter being inserted with a substantially linear insertion end (6) in an opening (14), adapted to its outside cross-section, in the curvature outside (11) of the arcuate portion (10), which is roughly in the extension of the internal cross-section of the longitudinal portion (9) and whose cross-section, considered in the longitudinal direction of the longitudinal portion (9), extends substantially at the most up to the boundary of its internal cross-section and in which further preferably a securing member (15) is provided for securing the assembled connection and which is e.g. formed by a joint, such as a welded or soldered joint.

4. Tubular frame according to one of the preceding claims, characterized in that an insertion end (6) inserted in the opening (14) and the connected longitudinal portion (9) has an external cross-section, which is adapted to a substantially clearance-free engagement on the internal cross-section of the longitudinal portion (9), that preferably the opening (14) located equiaxially to the internal cross-section of the longitudinal portion (9) forms with its cross-section an extension of said internal cross-section and in particular the external cross-sections of the insertion end (6) are the same as the internal cross-section, that preferably the opening (14) is constructed in circular manner in axial view or is formed by a bore and in particular the linear longitudinal portion (9) extending through to its open end is in the form of a tool guide and that preferably the insertion end (6) engages over a length in the longitudinal portion (9) which corresponds to a multiple of its cross-sectional width and the end faces of the insertion end (6) are terminated approximately flush with the end (16) of the longitudinal portion (9).

5. Tubular frame according to one of the preceding claims, characterized in that an in particular bent base part (3) or a support part (4) connected thereto has over the extension thereof identical cross-sections or is formed by a tube, that in particular on the end of the arcuate portion (10) remote from the connecting longitudinal portion (9) is connected a support portion (13), that preferably two lateral, particularly identical or mirror symmetrical support parts (4) are provided, which are inter-connected via a common base part (3) having two connecting portions (5) and/or via at least one cross connection (19 or 20) spaced therefrom, that preferably the base part (3) is substantially U-shaped, one U-leg forming a connecting portion (5) and in particular the part of the connecting portion (5) bending outwards over the arcuate portion (10) is longer than the longitudinal portion (9) or, in plan view on the base part (3), projects in its longitudinal direction over the support part (4) and that preferably substantially all the portions of the base part (3) and/or the longitudinal portion (9) of the support part (4) are located in a single base plane (17), which is in particular parallel to a standing plane of the tubular frame or that the part of the connecting portion (5) located outside the opening (14) is displaced, in particular inwards, with respect to the insertion end (6) of in particular approximately axially parallel and/or at least by approximately half the cross-sectional width of the support part (4) or the base part (3) and preferably the insertion end (6) of the base part (3) is connected via an approximately S-shaped transition Portion (7) to the remaining connecting portion (5) and the transition portion (7) in particular extends directly to the opening (14) and/or has a length which is roughly twice the cross-sectional width of the base part (3).

6. Tubular frame according to one of the preceding claims, characterized in that the arcuate portion (10) is curved about its arc axis or in its plane over an in particular smaller arc angle differing from 90° and that preferably the base part (3) forms the rear part of the tubular frame (1).

7. Tubular frame according to one of the preceding claims, characterized in that the connecting longitudinal portion (9b) is displaced with respect to adjacent portions of the support part (4b) and/or the base part (3b) at right angles to the arc plane of the arcuate portion (10b) and in particular at least approximately by half the cross-sectional width of the support part (4b) or the base part (3b) and/or to the inside and that preferably the support part (4b) in the vicinity of and in particular between the ends of the arcuate portion (10b) is curved at right angles to its arc plane as well as about its arc axis and in particular the transverse curvature extends approximately over the arc angle of the arcuate portion (10b) and/or in longitudinal view of the longitudinal portion (9b) is approximately S-shaped.

8. Tubular frame according to one of the preceding claims, characterized in that a support part (4) terminates free on the side of the arcuate portion (10) remote from the connecting longitudinal portion (9) and in particular the support portion (13) which is roughly linear or is slightly inwardly inclined at right angles to the arc plane forms with its upper end a pin (18) for a part (20) to be supported, that preferably between the two support parts (4) is provided a seat part in particular projecting forwards over the longitudinal portions (9) and/or forming the associated cross connection (19) and in particular to the upper ends of the support portions (13) is fixed a further cross connection (20), such as a back rest and that preferably the base part (3) forming a U-shaped standing ski is substantially non-offset in the connecting area and the support part (4) forming the lateral chair supports are offset in outwardly displaced manner by the cross-sectional width of the base part (3).

9. Tubular frame according to one of the preceding claims, characterized in that an insertion end (6) engaging in the opening (14) is an optionally cross-sectionally offset tube portion, which is inserted in a connecting portion (5) or that the face of the connecting portion adjacent to the arcuate portion (10) is adapted to the shape of the curvature outside (11) of the arcuate portion (10), that preferably the insertion end (6) engages in the interior of a reinforcing tube (32) inserted close to the arcuate portion (10) and that preferably the insertion end (6) is cross-sectionally reduced relative to the remaining base parts (3), in particular by the wall thickness of the longitudinal portion (9) and in particular the configuration of the transition between the different diameters is adapted to the shape of the curvature outside (11) of the arcuate portion (10).

10. Tubular frame according to one of the preceding claims, characterized in that a support part (4) forms a table leg, in whose connecting longitudinal portion (9) engages at least one insertion end (6) of a frame or socket part (3) forming a table frame.

11. Tubular frame according to one of the preceding claims, characterized in that an insertion end (6) projects through the connecting longitudinal portion (9) and, at at least one of its ends, from a frontal opening (14) or an opening provided in an arcuate portion (10).

## Revendications

1. Bâti tubulaire, en particulier bâti tubulaire (1) pour meuble, par exemple pour chaise, en métal, par exemple en acier, comprenant au moins deux parties de bâti fixées l'une à l'autre en s'interpénétrant dont l'une forme une partie tubulaire coudée (10) comprenant au moins une partie allongée adjacente (9) et une ouverture (14) ménagée dans la paroi du tube et située dans la région du coude, caractérisé par le fait qu'il est prévu un accès éloigné de l'ouverture (14) et destiné à l'introduction d'un outil pour la réalisation de l'ouverture (14) depuis l'intérieur de la partie coudée (10)

2. Bâti tubulaire selon la revendication 1, caractérisé par le fait que, dans le cas d'une ouverture (14) située sur le côté extérieur (11) de la courbure de la partie coudée (10), la partie allongée adjacente (9) est rectiligne pour l'essentiel et, qu'en particulier, l'accès d'introduction est formé par l'extrémité (16) de cette partie allongée (9) qui est éloignée de la partie coudée (10), cependant que l'ouverture (14) est de préférence réalisée sous la forme d'une ouverture à enfoncement destinée à l'introduction depuis l'extérieur d'une partie de raccordement (5) et/ou qu'elle présente approximativement la même largeur intérieure que la partie allongée (9).

3. Bâti tubulaire selon la revendication 1 ou 2, caractérisé par le fait qu'au moins une partie de socle (3) est fixée à chaque fois par au moins une partie de raccordement allongée (5) à une partie allongée (9) à peu près parallèle d'au moins une partie tubulaire d'appui (4) dont la partie allongée (9), dans la région de la liaison avec la partie de socle (3), se prolonge par une partie tubulaire coudée (10) qui est courbée en présentant un côté intérieur de la courbure et un côté extérieur de la courbure (12, 11) et au-delà du côté extérieur (11) de la courbure de laquelle la partie de raccordement (5) fait saillie, cependant que la partie de raccordement (5) est insérée par une extrémité d'insertion (6), rectiligne pour l'essentiel, dans une ouverture (14) qui est adaptée à sa section transversale extérieure, qui est ménagée dans le côté extérieur (11) de la courbure de la partie coudée (10), qui est située à peu près dans le prolongement de la section transversale intérieure de la partie allongée (9) et dont la section transversale - vue dans la direction longitudinale de la partie allongée (9) - arrive au plus, pour l'essentiel, jusqu'à la délimitation de sa section transversale intérieure, et qu'il est en outre prévu de préférence un organe de blocage (15) qui est destiné à bloquer la liaison assemblée et qui est constitué de préférence par un cordon comme un cordon de soudure ou de brasure.

4. Bâti tubulaire selon l'une des revendications précédentes, caractérisé par le fait qu'une extrémité d'insertion (6) insérée dans l'ouverture (14) et dans la partie allongée adjacente (9) présente une section transversale extérieure qui est adaptée à la section transversale intérieure de la partie allongée (9) en vue d'une pénétration sans jeu pour l'essentiel, par le fait que l'ouverture (14) qui est située de manière coaxiale avec la section transversale intérieure de la partie allongée (9) forme de préférence, par sa section transversale, un prolongement de cette section transversale intérieure, et qu'en particulier les sections transversales extérieures de l'extrémité d'insertion (6) sont égales à cette section transversale intérieure, par le fait que l'ouverture (14), vue dans le sens axial, est de préférence conformée en cercle ou qu'elle est constituée par un perçage, respectivement, et qu'en particulier la partie allongée (9) qui s'étend continûment en ligne droite jusqu'à son extrémité ouverte est prévue pour servir de guidage à l'outil, et par le fait que l'extrémité d'insertion (6) pénètre de préférence dans la partie allongée (9) sur une longueur qui correspond à un multiple de sa largeur en section transversale, la surface terminale de l'extrémité d'insertion (6) se terminant en particulier à peu près dans l'alignement de l'extrémité (16) de la partie allongée (9).

5. Bâti tubulaire selon l'une des revendications précédentes, caractérisé par le fait qu'une partie de socle (3), en particulier coudée, ou une partie d'appui (4) reliée à celle-ci, respectivement, présente continûment la même section transversale sur toute son étendue ou est constituée par un tube, respectivement, par le fait qu'une partie d'appui (13) se raccorde en particulier à l'extrémité de la partie coudée (10) opposée à la partie allongée adjacente (9), par le fait qu'il est prévu de préférence deux parties d'appui latérales (4), en particulier identiques ou symétriques, respectivement, qui sont reliées entre elles par l'intermédiaire d'une partie de socle commune (3) présentant deux parties de raccordement (5) et/ou par l'intermédiaire d'au moins une liaison transversale (19 et 20, respectivement) située à distance de celle-ci, par le fait que, de préférence, la partie de socle (3) est pour l'essentiel en forme de U, qu'une aile du U constitue une partie de raccordement (5) et qu'en particulier, la section de la partie de raccordement (5) qui fait saillie vers l'extérieur au-delà de la partie coudée (10) est plus longue que la partie allongée (9) ou, respectivement, qu'en vue de dessus sur la partie de socle (3), elle fait saillie dans sa direction longitudinale au-delà de la partie d'appui (4), et par le fait que, de préférence et pour l'essentiel, toutes les sections de la partie de socle (3) et/ou de la partie allongée (9) de la partie d'appui correspondante (4) sont situées dans un plan de socle unique (17), en particulier parallèle à un plan d'appui du bâti tubulaire, ou, respectivement, par le fait que la section de la partie de raccordement (5) qui est située à l'extérieur de l'ouverture (14) est décalée, par rapport à l'extrémité d'insertion (6), en particulier vers l'intérieur, et en particulier à axes à peu près parallèles et/ou, à peu près, d'au moins la demi-largeur en section transversale de la partie d'appui (4) ou de la partie de socle (3), respectivement, cependant que l'extrémité d'insertion (6) de la partie de socle (3) se raccorde de préférence au reste de la partie de raccordement (5) par l'intermédiaire d'une partie de transition (7) recourbée à peu près en forme de S, et que la partie de transition (7) arrive en particulier jusque directement sur l'ouverture (14) et/ou qu'elle présente une longueur qui correspond à peu près au double de la largeur en section transversale de la partie de socle (3).

6. Bâti tubulaire selon l'une des revendications précédentes, caractérisé par le fait que la partie coudée (10) est courbée autour de l'axe de son coude ou dans le plan de son coude, respectivement, d'un angle de courbure différent de 90°, et en particulier plus petit, et par le fait que la partie de socle (3) constitue de préférence la partie arrière du bâti tubulaire (1).

7. Bâti tubulaire selon l'une des revendications précédentes, caractérisé par le fait que la partie allongée adjacente (9b) est décalée, par rapport aux sections voisines de la partie d'appui (4b) et/ou de la partie de socle (3b) et transversalement par rapport au plan du coude de la partie coudée (10b), en particulier à peu près d'au moins la demilargeur en section transversale de la partie d'appui (4b) ou de la partie de socle (3b), respectivement, et/ou vers l'intérieur, et par le fait que, de préférence, la partie d'appui (4b), au voisinage de la partie coudée (10b), et en particulier entre ses extrémités, est aussi recourbée transversalement par rapport au plan de son coude, en plus de l'être autour de l'axe de son coude, la courbure transversale arrivant en particulier à peu près au-delà de l'angle de cintrage de la partie coudée (10b) et/ou étant à peu près en forme de S en vue longitudinale sur la partie allongée (9b).

8. Bâti tubulaire selon l'une des revendications précédentes, caractérisé par le fait qu'une partie d'appui (4) se termine librement sur le côté de la partie coudée (10) opposé à la partie allongée adjacente (9), et qu'en particulier la partie d'appui (13) à peu près rectiligne ou légèrement inclinée vers l'intérieur et transversalement par rapport au plan du coude, respectivement, constitue par son extrémité supérieure un tenon d'emboîtement (18) pour une partie à porter (20), par le fait qu'il est prévu de préférence entre les deux parties d'appui (4) une partie de siège qui, en particulier, est en saillie vers l'avant audelà de la partie allongée (9) et/ou constitue la liaison transversale associée (19) et qu'une autre liaison transversale (20), par exemple un dossier, est en particulier fixée aux extrémités supérieures de la partie d'appui (13), et par le fait que la partie de socle (3) qui constitue un patin d'appui en forme de U s'étend de préférence sans être coudée pour l'essentiel dans la région de la liaison, de même que la partie d'appui (4) qui constitue des appuis de chaise latéraux est coudée vers l'extérieur en étant décalée pour l'essentiel de la largeur en section transversale de la partie de socle (3).

9. Bâti tubulaire selon l'une des revendications précédentes, caractérisé par le fait qu'une extrémité d'insertion (6) pénétrant dans l'ouverture (14) est constituée par une partie de tube, le cas échéant étagée en section transversale, qui est enfoncée dans une partie de raccordement (5) ou, respectivement, par le fait que la surface frontale de la partie de raccordement qui est adjacente à la partie coudée (10) est adaptée à la forme du côté extérieur (11) de la courbure de la partie coudée (10), par le fait que l'extrémité d'insertion (6) pénètre de préférence dans l'intérieur d'un tube de raidissement (32) inséré dans la région de la partie coudée (10), et par le fait que l'extrémité d'insertion (6) présente de préférence une section transversale réduite par rapport aux autres parties de socle (3), en particulier de l'épaisseur de la paroi de la partie allongée (9), le tracé de la transition entre les diamètres différents étant en particulier adapté à la forme du côté extérieur (11) de la courbure de la partie coudée (10).

10. Bâti tubulaire selon l'une des revendications précédentes, caractérisé par le fait qu'une partie d'appui (4) constitue un pied de table, dans la partie allongée adjacente (9) duquel pénètre au moins une extrémité d'insertion (6) d'une partie de cadre ou, respectivement, de socle (3) constituant un châssis de table.

11. Bâti tubulaire selon l'une des revendications précédentes, caractérisé par le fait qu'une extrémité d'insertion (6) fait saillie à travers la partie allongée adjacente (9) et, à l'une au moins de ses extrémités, par une ouverture (14) prévue du côté frontal ou dans une partie coudée (10).
